# FASCICULE DE BREVET EUROPEEN

(11) **EP 3 878 189 B1**
(45) Date de publication et mention de la délivrance du brevet: **08.10.2025**
(21) Numéro de dépôt: 19842389.9
(22) Date de dépôt: 12.12.2019
(51) Int. Cl.: H04R 7/04, H04R 3/04, H04R 3/12

(54) **DISPOSITIF ACOUSTIQUE GÉNÉRANT UN SON AMÉLIORÉ**
AKUSTISCHE VORRICHTUNG FÜR VERBESSERTE KANGERZEUGUNG
ACOUSTICAL DEVICE FOR IMPROVED SOUND GENERATION

(30) Priorité: 14.12.2018 FR 1872903
(43) Date de publication de la demande: 15.09.2021
(73) Titulaire: Commissariat à l'Energie Atomique et aux Energies Alternatives, 75015 Paris (FR)
(72) Inventeur: BOLZMACHER, Christian, 92120 MONTROUGE (FR); HUDIN, Charles, 75013 PARIS (FR)
(74) Mandataire: Brevalex
(86) Numéro de dépôt international: PCT/FR2019/053031
(87) Numéro de publication internationale: WO 2020/120909

(56) Documents cités:
- WO-A2-97/09842
- JP-A- 2004 172 700
- US-A1- 2004 223 620

## Description

### DOMAINE TECHNIQUE ET ÉTAT DE LA TECHNIQUE ANTÉRIEURE

La présente invention se rapporte à un dispositif acoustique, par exemple un haut-parleur, générant un son amélioré.

On cherche à réaliser des dispositifs acoustiques générant un son en utilisant des surfaces planes, des surfaces en trois dimensions, par exemple de surfaces complexes qui sont mises en vibration, par exemple pour réaliser des dispositifs de grande surface ou des dispositifs intégrés à des dispositifs ayant déjà une autre fonction, tels que des cloisons, des garnitures de portière dans un véhicule, des écrans par exemple de tablette tactile ou de téléphone intelligent type smartphone.

Cependant ces dispositifs ne génèrent pas un son de très bonne qualité en comparaison de celui émis par les haut-parleurs traditionnels, car la surface mise en vibration n'est pas dédiée à la génération du son. D'une part la surface peut présenter une forme particulière avec des zones pour lesquelles la maîtrise du son généré est complexe, des zones de fixation pour lesquelles également il est difficile de maîtriser le son émis, des raidisseurs, des parties plus ou moins souples. Il en résulte qu'une vibration homogène sur toute la surface ne peut être générée, ce qui nuit à la qualité du son.

Par exemple, des différentes zones de la surface peuvent vibrer en opposition de phase, ce qui nuit à la qualité du son.

Le document US2018/0249248 décrit un haut-parleur surfacique comportant une pluralité d'actionneurs pilotés par un contrôleur qui est configuré pour améliorer les phases et les amplitudes entre les signaux pour chacun des actionneurs. Le principe se base sur la résolution des valeurs propres des lois de comportement en mécanique des milieux continus. Sur une surface symétrique il existe des solutions simples. Mais pour les structures complexes le contrôleur met en œuvre une méthode variationnelle relativement complexe. D'autres haut-parleurs surfaciques et systèmes de contrôle correspondants sont connus de JP 2004 172700 A, WO 97/09842 A2, et US 2004/223620 A1.

### EXPOSÉ DE L'INVENTION

C'est par conséquent un but de la présente invention d'offrir un dispositif acoustique comportant une surface de forme quelconque apte à générer un son de qualité améliorée par rapport aux dispositifs acoustiques de même type.

Le but énoncé ci-dessus est atteint par une dispositif acoustique comportant une surface destinée à être mise en vibration afin de générer un son et au moins deux actionneurs de sorte à mettre en vibration ladite surface, des moyens de commande du ou des actionneur(s), comprenant des moyens de calcul des signaux de commande mettant en œuvre une opération de filtrage inverse, et envoyant des signaux de commande à l'actionneur ou aux actionneurs. Le filtrage inverse permet de traiter localement les distorsions acoustiques qui peuvent détériorer la qualité du son.

Grâce à l'invention, il est possible de commander les actionneurs pour maîtriser la génération ou non de vibrations dans différentes zones de la plaque.

Par exemple, dans des zones qui vont produire des vibrations déphasées par rapport aux vibrations déterminées pour produire le son souhaité, les actionneurs sont commandés pour annuler les vibrations en ces zones grâce au filtrage inverse.

Selon un autre exemple, dans les zones qui sont considérées comme susceptibles d'être le lieu de vibrations pouvant détériorer la qualité du son souhaité, par exemple des zones de fixation ou des zones présentant des géométries très complexes, les actionneurs sont être commandés pour annuler les vibrations en ces zones grâce au filtrage inverse.

En d'autres termes, on réalise un contrôle actif du champ des vibrations de la surface en commandant des actionneurs qui sont utilisés, pour certains à la fois pour produire des vibrations destinées à générer le son souhaité et pour annuler des vibrations susceptibles de détériorer la qualité du son souhaité.

L'invention n'empêche pas la transmission ou la propagation des ondes dans l'ensemble de la surface mais annule, grâce aux actionneurs les vibrations en certains points de la plaque.

L'invention permet donc de compenser la réverbération des ondes et leur propagation qui entrainent un phénomène d'interférence, c'est-à-dire une pollution de la vibration souhaitée en un point donné par le signal envoyé à un autre actionneur en un autre point de la surface. L'usage de ce filtre inverse permet donc d'obtenir, sur différentes zones de la plaque, une vibration corrigée des effets de dispersion et de réverbérations.

L'invention permet également d'utiliser tout type de surface plane, en trois dimensions, par exemple complexe, pour générer un son en tenant compte des particularités de cette surface, telles que sa configuration, les zones subissant des contraintes spécifiques,... la plaque du dispositif peut par exemple être une plaque de verre, une plaque en plastique, une plaque à fonction esthétique, une plaque formant une cloison et comprenant des éléments de rigidification, une plaque en contact avec des éléments qui modifient les vibrations de la plaque...

De manière très avantageuse, le dispositif selon l'invention peut être utilisé pour générer un son spatialisé, dit en trois dimensions, en générant plusieurs sources sonores sur la même surface.

Les zones pour lesquelles on maîtrise les vibrations peuvent être à l'aplomb des actionneurs ou non.

Les actionneurs sont par exemple des actionneurs piézoélectriques, avantageusement amplifiés mécaniquement, des actionneurs électromagnétiques, en particulier électrodynamiques...

La présente invention propose alors un dispositif acoustique selon la revendication 1.

Dans un exemple avantageux, le dispositif comporte plusieurs actionneurs répartis sur la surface de sorte à pouvoir générer le son donnée et maîtriser les vibrations dans plusieurs points de contrôle de la surface.

Par exemple, les actionneurs sont disposés à l'aplomb du ou desdits points de contrôle.

Par exemple au moins une partie des points de contrôle est distante des actionneurs dans le plan de la surface et la distance entre chaque actionneur et le point de contrôle qu'il contrôle, dans une direction contenue dans la surface, est inférieure ou égale à la plus grande distance parmi la dimension du capteur dans un direction contenue dans la surface ou à la longueur d'onde des vibrations générées par l'actionneur.

Les actionneurs peuvent être un ou des actionneurs piézoélectriques ou un ou des actionneurs électromagnétiques, avantageusement électrodynamiques.

Les moyens de contrôle sont par exemple tels qu'ils génèrent des signaux pour qu'au moins une partie des actionneurs émettent le son donné simultanément ou successivement.

La présente invention a également pour objet un système acoustique, selon la revendication 8, comportant au moins un dispositif selon l'invention, et au moins un élément et des zones d'interaction mécanique entre la surface de la structure et l'élément, ladite structure comportant des points de contrôle recouvrant les zones d'interaction et les moyens de calcul générant des signaux de contrôle tels que lesdits points de contrôle ont des vibrations réduites ou ne sont pas mises en vibration.

La présente invention a également pour objet un procédé de fonctionnement d'un dispositif acoustique en vue de générer un son donné, selon la revendication 9, ledit dispositif comportant une structure comprenant une surface apte à être mise en vibration en au moins un point de contrôle de sorte à émettre un son donné, et au moins deux actionneurs apte à provoquer une déformation à la surface au niveau du point de contrôle d'interaction de sorte à la mettre en vibration et à émettre le son donné, comportant :
- la génération d'un signal de contrôle par une opération de filtrage inverse à partir du son donné à générer,
- l'application du signal de contrôle audit au moins deux actionneurs.

Dans le cas d'un dispositif comportant plusieurs points de contrôle et plusieurs actionneurs, le procédé peut comporter les étapes :
- génération de signaux de contrôle par une opération de filtrage inverse à partir du son donné à générer,
- application des signaux de contrôle à tout ou partie des actionneurs.

Le procédé de fonctionnement peut comporter, préalablement à la génération des signaux de contrôle, pour chaque fréquence dans la gamme de fréquence de fonctionnement,
la détermination parmi les points de contrôle du ou des points de contrôle vibrant en phase avec un point de contrôle de référence et du ou des points de contrôle vibrant en opposition de phase par rapport au point de contrôle de référence,

l'intégration dans l'opération de filtrage inverse de générer des signaux de contrôle aux actionneurs de sorte à amplifier les vibrations du ou des points de contrôle vibrant en phase, et à réduire les vibrations au niveau des points de contrôle vibrant en opposition de phase.

Dans un mode avantageux, les vibrations aux points de contrôle vibrant en opposition de phase sont annulées.

Dans le cas où plusieurs points de contrôle sont destinés à être mis en vibration pour générer un son, les signaux de commande peuvent être tels que lesdits points de contrôle sont miss en vibration pour générer ledit son donné successivement.

Dans le cas où la structure comporte des zones d'interaction mécaniques avec au moins un élément extérieur, ledit procédé peut comporter l'étape d'intégration dans l'opération de filtrage inverse de génération des signaux de contrôle aux actionneurs de sorte à réduire les vibrations dans les zones vibrant en opposition de phase.

Dans le cas où la structure comporte au moins un élément de mesure pour détecter un changement de la vibration de la plaque, le procédé peut permettre une adaptation des fonctions de transfert.

### BRÈVE DESCRIPTION DES DESSINS

La présente invention sera mieux comprise sur la base de la description qui va suivre et des dessins en annexe sur lesquels:
La figure 1A est une représentation schématique d'une vue de dessus d'un exemple de dispositif acoustique mettant en œuvre plusieurs actionneurs,
La figure 1B est une vue en coupe du dispositif de la figure 1A selon le plan A-A,
La figure 2 est une vue de côté représenté schématiquement d'une plaque mise en vibration par des actionneurs qui ne sont pas commandés par des signaux obtenus par filtrage inverse,
La figure 3 est une vue de côté représenté schématiquement d'une plaque mise en vibration par des actionneurs qui sont commandés par des signaux obtenus par filtrage inverse,
La figure 4 est une représentation schématique d'une vue de dessus d'un autre exemple de dispositif acoustique dont la structure comporte des raidisseurs,
La figure 5 est une représentation schématique d'une vue de dessus d'un exemple de dispositif acoustique mettant en œuvre plusieurs actionneurs, dans lequel les points de contrôle ne sont pas à l'aplomb des actionneurs,
La figure 6 est une représentation schématique d'une vue de dessus d'un exemple de système acoustique dans lequel le dispositif acoustique est en interaction mécanique avec un élément.
La figure 7 est une représentation schématique d'un dispositif acoustique à quatre actionneurs et quatre points de contrôle,
La figure 8 est une matrice de fonctions de transferts reliant chaque actionneur à chaque point de contrôle,
Les figures 9 et 10 représentent les amplitudes des fonctions de transfert inverses pour la matrice de la figure 8 et les phases des fonctions de transfert inverses pour la matrice de la figure 8 respectivement,
La figure 11 représente la somme des vibrations entre 100 Hz et 1kHz pour un dispositif acoustique selon l'invention commandé pour vibrer au point P4 et mettant en œuvre un filtrage inverse spatio-temporel au moyen de filtres IIR,
La figure 12 représente les sommes des vibrations entre 100 Hz et 1kHz pour un dispositif acoustique ne mettant pas en œuvre de filtrage inverse spatio-temporel.

### EXPOSÉ DÉTAILLÉ DE MODES DE RÉALISATION PARTICULIERS

Sur les figures 1A et 1B, on peut voir un exemple de dispositif acoustique représenté schématiquement comportant une structure acoustique 1, des actionneurs A1, A2, A3, A4, A5 en contact avec une face de la structure acoustique afin de pouvoir la mettre en vibration. L'interface tactile comporte également des moyens de contrôle 6 de chacun des actionneurs comprenant des moyens de calcul 8 de signaux de commande.

Dans la présente demande on entend par « structure acoustique » toute structure comportant une surface apte à être mise en vibrations sous l'action d'un ou plusieurs actionneurs et à émettre un son audible, par exemple pour l'être humain à générer des vibrations de fréquences comprises par exemple entre 20 Hz et 20 kHz. La structure acoustique. La surface peut être souple ou rigide et présenter une forme en deux dimensions, par exemple une plaque, ou une forme en trois dimensions par exemple un cylindre ou une sphère.

Le matériau peut être un matériau souple ou rigide, composite ou non. La surface peut être réalisée par exemple en plastique, métal, verre, céramique.

Les dimensions de la structure peuvent être très variables, par exemple entre quelques centimètres et plusieurs mètres. Les épaisseurs de la structure peuvent aller de moins d'un millimètre à une dizaine de millimètres selon les matériaux employés. Par exemple la structure acoustique peut former une cloison au sein d'un bâtiment, une surface à l'intérieur d'un véhicule, un écran d'un téléphone, d'une tablette, d'un téléviseur ou la paroi d'un meuble

Dans les exemples décrits ci-dessus, la structure acoustique est sous forme de plaque plane et sera désignée par « plaque ».

Les actionneurs sont tels qu'ils sont aptes, lorsqu'ils sont activés, à exercer un effort sur la plaque dans une direction hors-plan, i.e. orthogonale au plan de la plaque, suffisant pour mettre au moins une partie de la plaque en vibration Le plan de la plaque est le plan s'étendant parallèlement à sa plus grande surface. Les actionneurs sont aptes à exercer un effort vers le haut et/ou le bas dans la représentation de la figure 1A.

La surface des actionneurs est par exemple comprise entre 1 cm² et quelques cm².

Les actionneurs sont par exemple des actionneurs piézoélectriques, par exemple comprenant une pastille en céramique piézoélectrique, tel que le PZT (Titano-Zirconate de Plomb) ou l'AlN (Nitrure d'Aluminium) fixés sur la plaque, par exemple par collage ou par dépôt en couches minces.

De manière avantageuse, les actionneurs piézoélectriques comportent des moyens d'amplification du déplacement généré par l'excitation du matériau piézoélectrique. Par exemple, les moyens d'amplification sont de type à un levier, de type elliptique également appelés « amplificateur moonie » ou de type circulaire également appelés « amplificateur cymbal ».

Dans un autre exemple, les actionneurs sont des actionneurs électromagnétiques de type excitateur électrodynamique. Ils mettent en œuvre une bobine mobile connectée à une masse pour mettre en vibration une surface par effet inertiel. Le signal de commande est envoyé dans les bobines.

Plusieurs modes d'intégration des actionneurs sont envisageables en fonction du type d'actionneur. A titre d'exemple, plusieurs modes d'intégration sont décrits sans être limitatifs.

Selon un premier mode d'intégration dit « inertiel », une extrémité de l'actionneur est fixée à la surface à exciter et une masse est fixée à l'autre extrémité de l'actionneur. La masse n'est alors qu'en contact avec l'actionneur.

Selon un deuxième mode d'intégration dit « réactif », une extrémité de l'actionneur est fixée à la surface à exciter et l'autre extrémité de l'actionneur est fixée au bâti solide.

Selon un troisième mode d'intégration, l'actionneur est solidarisé directement à la surface, par exemple par collage et déforme la surface, par exemple lorsque l'actionneur est une pastille piézoélectrique.

De préférence, les actionneurs sont placés sur les zones les moins encastrées afin de maximiser le mouvement et donc la vibration.

Les moyens de calcul 8 mettent en œuvre une opération de filtrage inverse pour déterminer les signaux de contrôle des actionneurs. Les moyens de calcul mettent en œuvre également un algorithme de synthèse des vibrations déterminant le signal souhaité en une zone, en fonction de la vibration souhaitée dans cette zone. Ce type d'algorithme est bien connu de l'homme du métier et ne sera pas décrit en détail. Le contrôleur 8 est relié à l'actionneur ou aux actionneurs pour lui ou leur transmettre les signaux de commande.

Selon un exemple de réalisation, tous les actionneurs participent à la génération du son. Les actionneurs participant à la génération du son sont désignés actionneurs principaux. Dans un autre exemple de réalisation un ou plusieurs actionneurs participent à la génération du son, et un ou plusieurs autres actionneurs servent à réduire, voire supprimer des vibrations susceptibles de détériorer la qualité du son émis par la structure, ces actionneurs sont désignés actionneurs correcteurs.

De préférence, l'actionneur principal ou les actionneurs principaux sont disposés sur des zones de la plaque permettant d'actionner une section maximale de cette plaque afin de générer un déplacement maximal et donc des fréquences plus basses.

Sur la figure 1A, plusieurs actionneurs sont répartis sous la surface de la plaque et sont reliés au contrôleur 8.

Dans cet exemple, tous les actionneurs peuvent être des actionneurs principaux et permettent de mettre en vibration toute la surface de la structure et donc d'offrir un son de forte intensité. Par exemple tous les actionneurs sont des actionneurs principaux.

De manière avantageuse, le dispositif de la figure 1A comporte également un capteur C pour mesurer le changement des vibrations de la plaque dû par rapport son état initial. Le changement peut être dû la dilatation du matériau de la plaque suite à un changement de température ou à un changement d'encastrement ou à l'application d'une pression sur la plaque. Ces phénomènes peuvent modifier les fonctions de transfert qui seront décrites ci-dessous. Les informations fournies par le capteur permettent avantageusement d'adapter les fonctions de transfert aux nouvelles caractéristiques de la plaque.

Le capteur est par exemple un capteur de température, de contrainte, de vibration. Dans le cas où le dispositif comporte des actionneurs piézoélectriques, ils peuvent également servir de capteurs, par exemple de capteurs de contrainte et/ou de vibration. Dans le cas d'actionneurs électrostatiques, un ou des capteurs peuvent être mis en œuvre.

Nous allons décrire un exemple de fonctionnement d'un dispositif acoustique avec un contrôleur mettant en œuvre des moyens de calcul 10 appliquant une opération de filtrage inverse, et avec un contrôleur, dans lequel les moyens de calcul n'appliquent pas l'opération de filtrage inverse.

On souhaite émettre un son donné, i.e. mettre en vibration tout ou partie de la plaque à une certaine fréquence.

Sur la figure 2, on peut voir une vue de côté, qui est représentée schématiquement, d'un dispositif acoustique avec un contrôleur dans lequel les moyens de calcul n'appliquant l'opération de filtrage inverse dans un état excité afin d'émettre un son.

Le dispositif comporte trois actionneurs A1', A2', A3' et les points de contrôle Z1', Z2', Z3'mises en vibration de la plaque sont celles directement au droit des actionneurs A1', A2', A3'.

Lorsqu'on souhaite émettre un son, le contrôleur détermine le signal de commande à envoyer à chacun des actionneurs, tous les actionneurs sont excités pour qu'ils mettent en vibration la plaque.

On constate que toutes les points de contrôle Z1', Z2', Z3' ne vibrent pas de la même manière. Si on considère que le point de contrôle Z1' vibre de la manière souhaitée pour générer le son souhaité, le point de contrôle Z2' vibre en phase avec le point de contrôle Z1', mais le point de contrôle Z3' vibre en opposition de phase avec le point de contrôle Z1'. Cette différence de phase résulte par exemple de contraintes spécifiques appliquées au point de contrôle Z3', par exemple par des moyens de fixation, ou du fait d'une différence structurelle de la plaque, par exemple une variation d'épaisseur ou de rigidité ou du fait de l'effet fréquentiel de la plaque, qui peut apparaître plus particulièrement à haute fréquence.

Les vibrations en phase du point de contrôle one Z2' peuvent être bénéfiques à la génération du son souhaitée. En revanche, les vibrations en opposition de phase du point de contrôle Z3' détériorent le son émis par le point de contrôle Z1'.

Sur la figure 3, on peut voir une vue de côté, représentée schématiquement, le dispositif acoustique de la figure 1A dont les actionneurs sont commandés avec le contrôleur 8 mettant en œuvre des moyens de calcul appliquant l'opération de filtrage inverse dans un état excité afin d'émettre un son.

On observe que les le point de contrôle Z1 et Z2 vibrent en phase, et que le point de contrôle Z3 ne vibre pas.

Dans cet exemple, grâce à l'invention et à la l'opération de filtrage inverse, les signaux émis sont tels que le point de contrôle Z3 ne vibre pas et donc ne participe pas à détériorer la qualité du son.

De manière générale, si tous les actionneurs sont commandés directement pour exciter les différents points de contrôle à la fréquence du son à émettre sans tenir compte des spécificités de chacune des zones, le son obtenu est de qualité médiocre.

Selon l'invention les moyens de calcul, en appliquant l'opération de filtrage inverse, tiennent compte des spécificités des différentes surfaces (forme, point de fixation, ...) pour calculer les signaux de sorte que les vibrations des points de contrôle participent positivement à la génération du son souhaité, ce qui permet ainsi d'obtenir un son de qualité améliorée, nettoyé des vibrations susceptibles de le détériorer.

Nous allons décrire l'opération de filtrage inverse. Une telle opération est par exemple décrite dans l'article « Optimal focusing by spatio-temporal inverse filter. I. Basic principles » M. Tanter et al., The Journal of the Acoustical Society of America 110, 37 (2001*)* appliquée au traitement d'image en imagerie médicale.

Un actionneur m (possédant une réponse linéaire) apte à mettre en vibration la plaque par un signal *sₘ*, produit à la position *j* un déplacement noté *uⱼ*(*t*) défini par : ${u}_{j} \left(t\right) = {s}_{m} ∗ {h}_{jm}$ Avec :
* le produit de convolution
*hⱼₘ* la matrice *h* des réponses impulsionnelles entre le point de contrôle
*j* et l'actionneur piézoélectrique m
Ce qui donne dans le domaine fréquentiel : ${U}_{j} \left(ω\right) = {S}_{m} \left(ω\right) ⋅ {H}_{jm} \left(ω\right)$
Avec :
*Hⱼₘ* la fonction de transfert entre le point de contrôle *j* et l'actionneur piézoélectrique m.
La vitesse angulaire ω *=* 2*πf.*

Lorsque plusieurs éléments piézoélectriques sont activés, le déplacement est l'addition de toutes les contributions individuelles : ${U}_{j} \left(ω\right) = {\sum }_{m} {S}_{j} \left(ω\right) ⋅ {H}_{jm} \left(ω\right)$

Si maintenant on considère N éléments piézoélectrique et N points de contrôle sur la surface de la plaque, l'équation peut s'écrire sous forme matricielle : $\left[\begin{matrix}{U}_{1} \\ {U}_{2} \\ ⋮ \\ {U}_{N}\end{matrix}\right] = \left[\begin{matrix}{H}_{11} & {H}_{12} & ⋯ & {H}_{1 N} \\ {H}_{21} & {H}_{22} & ⋯ & {H}_{2 N} \\ ⋮ & ⋮ & ⋱ & ⋮ \\ {H}_{N 1} & {H}_{N 2} & ⋯ & {H}_{nn}\end{matrix}\right] ⋅ \left[\begin{matrix}{S}_{1} \\ {S}_{2} \\ ⋮ \\ {S}_{N}\end{matrix}\right]$

Le déplacement *uⱼ* au centre d'un actionneur *i* n'est donc pas proportionnel au signal qui lui est appliqué, mais est filtré par la réponse de l'actionneur collé à la plaque et dépend, via les termes *Hⱼₘ,* des signaux envoyés aux autres actionneurs qui produisent des ondes se propageant dans toute la plaque.

La méthode du filtre inverse consiste à inverser la matrice *H*(*ω*) pour chaque fréquence. Cette matrice sera utilisée pour construire le signal *S*(*ω*), qui produira le déplacement *V(ω*) souhaité au point de contrôle, grâce à l'équation suivante : $S \left(ω\right) = H {\left(ω\right)}^{- 1} ⋅ V \left(ω\right)$

Pour finir, le filtrage s'effectue dans le domaine temporel, grâce au produit de convolution entre le déplacement *vₘ*(*t*) et ${h}_{jm}^{- 1} \left(t\right)$ la transformée de Fourier inverse de ${H}_{jm}^{- 1}$. ${s}_{j} \left(t\right) = {\sum }_{m} {v}_{m} ∗ {h}_{jm}^{- 1}$

Le signal *sⱼ*(*t*) sera envoyé aux différents actionneurs pour obtenir le déplacement *v* voulu sur les différents points de contrôles.

En inversant la matrice, on compense l'ensemble des effets, avant génération des signaux de contrôle pour obtenir le déplacement souhaité malgré les distorsions, les réverbérations et les propagations des ondes.

Ce filtre est temporel dans la mesure où il opère une transformation sur l'amplitude et la phase à toutes les fréquences, et spatial puisqu'il prend en compte les signaux émis par l'ensemble des actionneurs.

Nous allons maintenant expliquer comment peut être déterminée la matrice H_{ω}.

Tout d'abord on réalise une base de données du comportement de chacune des zones de la plaque que l'on souhaite mettre en vibration, afin de connaître le comportement de ces zones aux différentes fréquences auxquelles elles peuvent être mises en vibration. Pour cela on envoie des signaux de commande aux actionneurs pour qu'ils mettent en vibration les différentes zones en faisant varier la fréquence de vibration sur toute la gamme de fréquence du son que l'on est susceptible de vouloir produire avec la plaque.

Par exemple, on choisit un des actionneurs, par exemple l'actionneur A, et le point de contrôle associé Z1, comme référence, et on compare le comportement des autres points de contrôle par rapport au comportement du point de contrôle Z1. Par exemple on utilise un vibromètre laser pour mesurer le déplacement des différents points de contrôle. Ainsi on détermine si les différents points de contrôle vibrent en phase ou en opposition de phase avec le point de contrôle Z1. En variante, on utilise les actionneurs pour mesurer le déplacement des différents points de contrôle, par exemple dans le cas d'actionneurs piézoélectriques on mesure la variation de courant due à la déformation des pastilles en matériau piézoélectrique.

Les comportements des points de contrôle peuvent varier en fonction de la fréquence, un point de contrôle vibrant en phase avec le point de contrôle de référence à une première fréquence peut varier en opposition de phase à une deuxième fréquence.

De préférence, pour chaque fréquence on décide pour les points de contrôle vibrant en opposition de phase par rapport au point de contrôle Z1, qu'ils ne vibreront pas. Les signaux seront établis de sorte que finalement ces points de contrôle ne vibrent pas.

En variante il peut être décidé d'appliquer des signaux de sorte qu'elles vibrent en phase, cependant cette commande est plus complexe.

Concernant les points de contrôle vibrant en phase généralement, on conserve leurs vibrations qui vont s'ajouter de manière bénéfique aux vibrations du point de contrôle Z1. On peut prévoir de générer des signaux de commande de sorte à amplifier les vibrations dans le cas où celles-ci seraient d'amplitudes plus faibles que celle des vibrations du point de contrôle Z1.

En outre il est tenu compte de l'effet des vibrations d'un point de contrôle sur l'autre afin de compenser les effets de propagation.

Par ailleurs, on détermine les zones singulières de la plaque, par exemple les zones de fixation, les zones ayant de géométrie complexe dont les vibrations sont difficiles à maîtriser. De préférence, on décide également que ces zones ne vibreront pas. Les signaux seront donc établis de sorte que finalement ces zones ne vibrent pas. Certaines zones, que l'on décide de ne pas faire vibrer pour certaines fréquences, peuvent être commandées à d'autres fréquences pour participer positivement à l'émission du son.

A partir de toutes ces informations, on établit les fonctions de réponse en fréquence Hij(ω) liant chaque actionneur q à chaque point de contrôle. Les fonctions peuvent être calculées, obtenues à partir d'une base de données de réponses ou interpolées à partir d'une base réduite de réponses.

La matrice H(ω) est ensuite assemblée à partir des fonctions Hij(ω).

On réalise ensuite l'inversion ou la pseudo-inversion, car la matrice peut ne pas être carrée, de la matrice H(ω) pour chaque fréquence de la bande passante.

On calcule ensuite les signaux de pilotage des actionneurs pour obtenir les vibrations souhaitées en utilisant la matrice inverse H(ω)⁻¹.

Enfin les signaux sq(t) sont émis pour tout ou partie des actionneurs.

Les moyens de calcul appliquant l'opération de filtrage inverse génèrent des signaux sq(t) aux différents actionneurs. Par exemple, en considérant le dispositif de la figure 1A, dans le cas où il a été décidé de ne pas faire vibrer le point de contrôle Z3, le signal envoyé à l'actionneur A3 peut être tel qu'il mette en vibration le point de contrôle Z3, mais il en résulte en tenant compte des effets de propagation que le point de contrôle Z3 ne vibre pas.

Ou dans le cas du point de contrôle Z2 vibrant en phase, le signal peut être tel qu'il amplifie les vibrations du point de contrôle Z2 qui vont s'ajouter aux vibrations du point de contrôle Z1.

Concernant le point de contrôle Z1, le signal envoyé à l'actionneur A1 prend en compte les vibrations des autres actionneurs pour limiter les effets sur les vibrations du point de contrôle Z1 et pour agir si nécessaire sur les autres zones par exemple sur le point de contrôle one Z3 pour annuler les vibrations au niveau du point de contrôle.

Le filtrage inverse génère des signaux de commande interdépendants et chaque actionneur a des effets sur son point de contrôle associé et sur les points de contrôle associés aux autres actionneurs.

Cette interdépendance permet d'améliorer sensiblement la qualité du son émis et ceci même avec des structures de forme très particulières.

Le mode de fonctionnement des moyens de contrôle est le suivant, en considérant une interface à Q actionneurs et avec P points de contrôle susceptibles d'être mises en vibration pour produire un son.

Tout d'abord le son à produire est choisi, i.e. et donc la fréquence des vibrations à générer. La matrice H_{ω} est alors sélectionnée.

Lors d'une étape suivante, on effectue un filtrage des vibrations souhaitées par la matrice inverse ${ℍ}_{ω}^{- 1}$ pour obtenir les signaux de pilotage des actionneurs.

Lors d'une étape suivante, les signaux *s_{q}*(*t*) de commande de Q actionneurs sont émis et envoyés aux actionneurs. Un ou des points de contrôle vont effectivement participer positivement à la génération du son, i.e. les points de contrôle qui vont effectivement vibrer, et éventuellement un ou des autres points de contrôle ne vont pas vibrer.

En variante, l'interface comporte un seul actionneur.

Dans un autre exemple, chaque actionneur n'est pas à l'aplomb d'un point de contrôle, par exemple le nombre d'actionneurs et le nombre de points de contrôle sont différents et/ou les actionneurs ne sont volontairement pas à l'aplomb des points de contrôle.

Dans le cas où le nombre de points de contrôle et le nombre d'actionneurs sont différents, le filtrage est mis en œuvre de la même façon, avec la distinction que la matrice *H*(*ω*) n'est pas carrée puisque le nombre de points de contrôle est alors différent du nombre d'actionneurs. La matrice *H*(*ω*)⁻¹ est alors une pseudo-inverse de la matrice *H*(*ω*).

La surface du « point de contrôle » dépend en partie du type de capteur utilisé pour mesurer la réponse de la plaque en vibration. Dans le cas d'un vibromètre laser, le point de contrôlé a un diamètre environ 20µm. Dans le cas d'un accéléromètre ou d'une pastille piézoélectrique, c'est la taille du capteur qui donne la dimension, au plus 4 cm de diamètre.

Les points de contrôle potentiels sont situés dans le champ proche des actionneurs. Par exemple, les points de contrôle potentiels sont situés à une distance au plus égale à la dimension des actionneurs dans le plan de la plaque ou à la longueur d'onde des vibrations contrôlées, la plus grande distance étant considérée. Cet exemple de réalisation est particulièrement adapté à un fonctionnement à moyenne et haute fréquence, par exemple de 200 Hz. C'est la longueur d'onde minimale, et donc la fréquence maximale, de la bande fréquentielle qui limite la distance maximale entre le point de contrôle et l'actionneur lors que la longueur d'onde est supérieure à la dimension de l'actionneur.

Cette longueur d'onde dépend de la vitesse de la propagation de l'onde dans la plaque et de sa fréquence. A titre d'exemple, sur une plaque en polycarbonate la vitesse de propagation et d'environ 150m/s à 1000Hz. C'est-à-dire que la distance maximale entre le centre du point de contrôle et le centre de actionneur est d'environ 15cm (=longueur d'onde). À 10kHz, la vitesse de propagation est d'environ 450m/s et la longueur d'onde est de 4,5 cm. À 500Hz, pour une vitesse de propagation de 100m/s, la distance maximale entre le centre du point de contrôle et le centre de l'actionneur est de 20cm.

Sur la figure 4, on peut voir un exemple de dispositif acoustique dans lequel la structure comporte une plaque et des renforts mécaniques 10 ou raidisseurs. Dans cet exemple, parmi les actionneurs on choisit un actionneur principal A1, qui est disposé à l'intersection des raidisseurs 10 et des actionneurs correcteurs A2, A3, A4, A5 sont disposés entre les raidisseurs 10. La matrice H_{ω} prend en compte la présence des raidisseurs. Dans cet exemple, les points de contrôle sont à l'aplomb des actionneurs.

L'actionneur A1 est choisi comme actionneur principal car, du fait de son positionnement sur les raidisseurs, il est apte à provoquer la mise en vibration d'au moins une grande partie de la plaque, de qui permet de générer un son de forte intensité. Les actionneurs A2 à A5 réduisent voire supprime les effets par exemple des encastrements des raidisseurs. L'actionneur A1 est dimensionné pour mettre en vibration la plaque malgré la présence des raidisseurs.

En variante, les actionneurs principaux sont les actionneurs A2 à A5, l'excitation d'un actionneur dans chaque zone délimitée par les raidisseurs permet d'utiliser toute la plaque pour générer le son, et l'actionneur A1 est utilisé comme actionneur correcteur pour réduire, voire supprimer des vibrations résultant des raidisseurs et pouvant détériorer le son.

Sur la figure 5, est schématisé un exemple de dispositif acoustique dans lequel tous les points de contrôle Z1", Z2", Z4" sont distantes des actionneurs A1", A2", A4" dans le plan de la plaque. Les points de contrôle Z3" et Z5" sont à l'aplomb des actionneurs A3" et A5". Les actionneurs A1" à A5" sont par exemple tous des actionneurs principaux.

On peut alors avantageusement spatialiser le son en parallèle ou en série, permettant par exemple de simuler un son venant de loin. La spatialisation du son met en œuvre classiquement un grand nombre de haut-parleurs de type classique alignés et commandés par des signaux atténués et retardés issus d'un même signal source filtré. Les vibrations s'additionnent pour générer un même son.

Avec le dispositif selon l'invention on peut reproduire des haut-parleurs alignés et les commander pour réaliser une spatialisation du son, de manière simplifiée.

Selon un autre mode de fonctionnement, une seule partie des points de contrôle de la plaque est excitée pour émettre un son, et en commandant les actionneurs de sorte à se déplacer les des points de contrôle émettant un son, on peut déplacer la source du son et générer un son se déplaçant et ainsi former un dispositif acoustique type home cinéma.

Sur la figure 6, on peut voir un exemple de dispositif acoustique dont la plaque est en interaction avec un élément mécanique 14. Le dispositif comporte un actionneur principal A1 située au centre de la plaque et des actionneurs correcteurs A2, A3, A4 répartis autour de l'actionneur A1, les actionneurs A2 et A3 étant au niveau des points de contrôle Z2, Z3 de la plaque en interaction mécanique avec l'élément mécanique 14, pour réduire ou annuler les vibrations au niveau de ces points de contrôle et éviter des vibrations pouvant détériorer le son généré avec l'actionneur principal A1. Par exemple, ce dispositif peut être intégré à une portière de véhicule automobile, l'élément mécanique étant par exemple la tôle de la carrosserie et les points d'interaction Z2, Z3 sont des points de fixation. Les actionneurs A2 et A3 peuvent être situés à distance des points en interaction mécanique avec l'élément mécanique à une distance au plus égal à la dimension des actionneurs dans le plan ou de la longueur d'onde des vibrations contrôlées.

La mise en œuvre un filtrage inverse spatio-temporel permet également de réduire sensiblement le nombre de fonctions de transfert requis pour le fonctionnement du dispositif acoustique selon l'invention, et donc le nombre de filtres à mettre en œuvre. La réduction du nombre de filtres permet de réduire la complexité des calculs et le coût d'un dispositif acoustique.

En effet les moyens de calcul peuvent être configurés pour utiliser la même fonction de transfert pour commander plusieurs actionneurs.

On considère un dispositif acoustique tel que celui représenté sur la figure 7 comportant quatre actionneurs A1 à A4 et on positionne les points de contrôle, désignés P1 à P4, sur les actionneurs.

Sur la figure 8, est représentée la matrice des fonctions de transfert pour chaque point P1 à P4 (ligne) en fonction de l'actionneur actionné A1 à A4 (colonne) pour des fréquences jusqu'à 1 kHz.

16 fonctions de transfert sont requises pour gérer les effets de l'actionnement de chaque actionneur A1 à A4 sur chaque point P1 à P4.

Sur la diagonale, on mesure l'effet de l'actionneur au point de mesure localisé sur cet actionneur.

Sur les figures 9 et 10, sont représentées respectivement les amplitudes et les phases des fonctions de transfert inverses de la matrice de la figure 8

On constate que certaines variations d'amplitude sont très proches, de même en ce qui concerne certaines variations de phase, notamment à basse fréquence.

Sur la figure 10, sont regroupées par des ellipses en pointillés les fonctions de transfert proches ou identiques. On peut alors utiliser une seule fonction de transfert au lieu de deux. Les couples de filtres mettant en œuvre ces fonctions de transfert peuvent être combinées. Dans cet exemple, le nombre de filtres peut être réduit à 10. Sans perdre en qualité de filtrage.

De manière avantageuse pour effectuer la comparaison de fonctions de transfert, on réalise une décomposition en valeurs singulières ou SVD (Singular Value Decomposition en terminologie anglo-saxonne) de la matrice.

Soit une seule des fonctions de transfert est choisie, soit la fonction de transfert résulte d'une combinaison des fonctions de transfert similaires, par exemple n effectue une moyenne des fonctions de transfert.

Le nombre de fonctions similaires et remplacées par une seule fonction de transfert peut être supérieur à 2.

Le fait que des fonctions de transfert soient relativement proches résulte d'un part d'une symétrie dans la disposition des actionneurs et des points de mesure et de la réciprocité des ondes acoustiques mesurées sur un chemin identique.

Une réduction du nombre de fonctions de transfert et donc de filtres à mettre en œuvre est particulière remarquable dans le cas d'un dispositif acoustique comportant un actionneur principale et des actionneurs secondaire répartis sur une cercle centré sur l'actionneur principal. On peut utiliser uniquement trois fonctions de transfert, en particulier en dessous de la 1^{ère} résonance (basses fréquences). Au-delà de la première résonance, une quatrième fonction de transfert sera avantageusement utilisée.

La réduction du nombre de fonctions de transfert et donc la réduction du nombre de filtres sont particulièrement intéressantes dans le cas où l'on utilise des filtres à réponse impulsionnelle finie ou FIR (Finite Impulse Response en terminologie anglo-saxonne). Afin qu'un filtre FIR offre de bons résultats dans la présente invention, le nombre de points ou « taps » du filtre FIR est de préférence au moins de 4096.

Dans le cas du dispositif à 4 actionneurs et 4 fonctions de transfert, il faudrait un processeur audio pouvant exécuter au moins 65536 taps. Grâce à la réduction du nombre de fonctions de transfert, qui peut être par exemple réduit à 10, le nombre de taps à exécuter est de 40960.

Les filtres FIR sont particulièrement intéressants à fréquences hautes.

Afin de traitera des fréquences basses qui sont particulièrement susceptibles de dégrader le son à cause des vibrations à une longueur d'onde élevée, il peut être préférable d'utiliser des filtres à réponse impulsionnelle infinie ou IIR (Infinite Impulse Response en terminologie anglo-saxonne). En outre, ces filtre sont simples à intégrer et ne demandent pas beaucoup de puissance de calcul.

De préférence, pour appliquer le filtrage inverse spatio-temporel et en comparant les différentes fonctions de transfert, on met en place une série de filtres IIR, formés par exemple par une cascade de filtres biquads (biquadratic filter) équidistants pour introduire un déphasage quasi-linéaire.

En travaillant sur l'amplitude on peut introduire un déphasage sur la phase et/ou le choix de l'ordre du filtre permet également de modifier la phase

Cela permet de se rapprocher d'un filtre de type FIR tout en requérant moins de puissance de calcul. Typiquement entre 5 et 20 biquads peuvent être utilisés pour une bande fréquentielle de la fonction de transfert de 20/50Hz à 1kHz. Au-delà de 1kHz, les vibrations restent relativement localisées et un contrôle n'est souvent pas nécessaire ou peut être fait avec un filtre de type FIR et un nombre de « taps » très réduit, par exemple entre 128 et 512, très rarement 1024 taps.

Les filtres IIR agissent localement sur une bande fréquentielle réduite. On prévoit par exemple d'identifier les fréquences qui gênent le bon fonctionnement du dispositif acoustique telles que les fréquences de résonance et d'agencer les filtres biquad exactement sur ces fréquences pour annuler leur contribution. Une localisation des vibrations similaire ou identique à celle obtenue par des filtres FIR peut être obtenue.

Sur la figure 11, on peut voir la localisation des vibrations obtenues pour un dispositif selon l'invention tel que représenté sur la figure 7, mettant en œuvre un filtrage spatio-temporel utilisant des filtres IIR. La somme des vibrations entre 100 Hz et 1 kHz est représentée. Le dispositif est commandé pour générer une vibration au point de contrôle P4.

Les zones des plus foncées correspondent aux zones présentant la déformation de plus grande amplitude. On constate une très bonne localisation au niveau du point de contrôle P4.

A titre de comparaison, la figure 11 montre la somme des vibrations entre 100 Hz et 1 kHz pour un dispositif à 4 actionneurs mais sans filtrage spatio-temporel. Les zones des plus foncées correspondent aux zones présentant la déformation de plus grande amplitude. On constate une répartition des déformations sur toute la surface.

On peut prévoir, lors de la conception du dispositif acoustique, de réaliser une étape de décomposition des fonctions de transfert afin de déterminer les fonctions de transfert proches ou identiques et une étape de réduction du nombre de fonctions de transfert à utiliser pour le fonctionnement du dispositif acoustique. On peut prévoir également lorsque des filtres IIR formés par une cascade de filtres biquad sont utilisés d'identifier les fréquences qui gênent le bon fonctionnement du dispositif acoustique telles que les fréquences de résonance et d'agencer les filtres biquad exactement sur ces fréquences pour annuler leur contribution.

Le dispositif acoustique ainsi conçu comporte des moyens de contrôle comportant moins de fonctions de transfert que le produit d'un nombre d'actionneurs par le nombre de points de contrôle.

Il sera compris que les différents exemples de dispositif acoustique peuvent être combinés.

A titre d'exemple, sur une surface rectangulaire simple de dimensions inférieures au format A4, le nombre d'actionneurs peut aller d'un actionneur jusqu'à typiquement quatre ou cinq actionneurs. Pour les surfaces plus grandes un nombre plus important peut être mis en œuvre pour efficacement exciter la surface en tant que haut-parleur. Dans le cas des fixations mal maitrisées, avantageusement un actionneur est placé proche de chaque fixation afin de pouvoir contrôler/annuler la vibration à cet endroit.

La taille de l'actionneur dépend du spectre acoustique visé par le haut-parleur surfacique. Un excitateur de un diamètre 25 mm et d'épaisseur 10 mm a une puissance de 1 W et excite davantage des fréquences allant de 500 Hz jusqu'à 20 kHz. Un excitateur de diamètre 50 mm et d'épaisseur 20 mm a une puissance de 10 W et excite des fréquences à partir de 100 Hz.

Les dimensions des capteurs sont choisies en fonction de la nature et du matériau de la surface. Les excitateurs électrodynamiques de la marque TECTONIC^{®} peuvent être utilisés dans les dispositifs acoustiques selon l'invention. Pour les actionneurs piézoélectriques, les pastilles piézoélectriques, qui ont typiquement un diamètre de l'ordre de 20mm et une épaisseur de l'ordre de 0,5mm, excitent davantage les fréquences hautes, par exemple supérieures à 500Hz. Les actionneurs piézoélectriques amplifiés peuvent exciter des fréquences plus basses. Les actionneurs de la gamme APA^{®} fabriquée par Cedrat Technologies ou la gamme PowerHap^{®} fabriquée par TDK sont bien adaptés. Ces actionneurs produisent un déplacement allant jusqu'à une centaine de µm pour des forces allant jusqu'à une centaine de Newton.

Par exemple on peut envisager de réaliser une cloison formant dispositif acoustique pour équiper une salle de projection, la cloison comportant des montants de rigidification et des points de fixation.

La présente invention est particulièrement adaptée à l'émission du son par des surfaces de forme complexe et/ou intégrés à des structures existantes, par exemple des cloisons, puisqu'elle permet de prendre en compte les contraintes pouvant modifier négativement le son.

L'invention peut alors être utilisée dans le domaine de la domotique sous forme de cloison ou d'objets de décoration ayant avec fonction de haut-parleur, dans le domaine des transports, dans l'habitacle d'un véhicule automobile, dans l'aéronautique, dans le transport ferroviaire, le transport maritime...), dans le domaine de la télécommunication pour réaliser des haut-parleurs pour smartphone, pour tablette tactile, dans la réalisation d'enceintes Hi-fi.

## Revendications

1. Dispositif acoustique comportant une structure comprenant une surface (1) apte à être mise en vibration en au moins un point de contrôle de sorte à émettre un son, et au moins deux actionneurs (A1) aptes à provoquer une déformation à la surface au niveau dudit au moins un point de contrôle (Z1) de sorte à la mettre en vibration, des moyens de contrôle (6) desdits actionneurs (A1) configurés pour envoyer des signaux de contrôle auxdits actionneurs, comprenant des moyens de calcul (8) desdits signaux de contrôle, lesdits moyens de calcul mettant en œuvre une opération de filtrage inverse spatio-temporel opérant une transformation sur l'amplitude et la phase à toutes les fréquences en prenant en compte les signaux émis par ledits au moins deux actionneurs, de sorte à émettre, à partir d'un son à générer, des signaux de contrôle interdépendants auxdits actionneurs, de sorte à mettre la surface au niveau dudit au moins un point de contrôle (Z1) en vibration et à émettre le son donné, et compensant au moins partiellement la distorsion, la réverbération et la propagation des ondes.

2. Dispositif selon la revendication 1, comportant plusieurs actionneurs (A1, A2, A3, A4, A5) répartis sur la surface de sorte à pouvoir générer le son donnée et maîtriser les vibrations dans plusieurs points de contrôle (Z1, Z2, Z3, Z4, Z5) de la surface (1).

3. Dispositif selon la revendication 1 ou 2, dans lequel les actionneurs (A1, A2, A3, A4, A5) sont disposés à l'aplomb du ou desdits points de contrôle (Z1, Z2, Z3, Z4, Z5).

4. Dispositif selon la revendication 1 ou 2, dans lequel au moins une partie des points de contrôle est distant des actionneurs dans le plan de la surface et dans lequel la distance entre chaque actionneur et le point de contrôle qu'il contrôle, dans une direction contenue dans la surface, est inférieure ou égale à la plus grande distance parmi la dimension de l'actionneur dans une direction contenue dans la surface ou à la longueur d'onde des vibrations générées par l'actionneur.

5. Dispositif selon l'une des revendications précédentes, dans lequel les actionneurs sont des actionneurs piézoélectriques ou des actionneurs électromagnétiques, avantageusement électrodynamiques.

6. Dispositif selon l'une des revendications 1 à 5, dans lequel les moyens de contrôle sont tels qu'ils génèrent des signaux pour qu'au moins une partie des actionneurs émettent le son donné simultanément ou successivement.

7. Dispositif selon l'une des revendications 1 à 6, dans lequel les moyens de contrôle mettent en œuvre des fonctions de transfert, le nombre de fonction de transfert étant inférieur au produit du nombre d'actionneurs par le nombre de points de contrôle, les moyens de contrôle comportant avantageusement des filtres à réponse impulsionnelle infinie.

8. Système acoustique comportant au moins un dispositif selon la revendication 1 à 7, au moins un élément et des zones d'interaction mécanique entre la surface de la structure et l'élément, ladite structure comportant des points de contrôle recouvrant les zones d'interaction, et dans lequel les moyens de calcul génèrent des signaux de contrôle tels que lesdits points de contrôle ont des vibrations réduites ou ne sont pas mis en vibration.

9. Procédé de fonctionnement d'un dispositif acoustique en vue de générer un son donné, ledit dispositif comportant une structure comprenant une surface apte à être mise en vibration en au moins un point de contrôle de sorte à émettre un son donné, et au moins deux actionneurs aptes à provoquer une déformation à la surface au niveau dudit au moins un point de contrôle de sorte à la mettre en vibration et à émettre le son donné, comportant les étapes :
- de génération des signaux de contrôle par une opération de filtrage inverse spatio-temporel à partir du son donné à générer, le filtrage inverse spatio-temporel opérant une transformation sur l'amplitude et la phase à toutes les fréquences en prenant en compte les signaux émis par lesdits au moins deux actionneurs,
- d'application des signaux de contrôle interdépendants audit au moins deux actionneurs, de sorte à mettre la surface au niveau dudit au moins un point de contrôle (Z1) en vibration et à émettre le son donné, et compensant au moins partiellement la distorsion, la réverbération et la propagation des ondes.

10. Procédé de fonctionnement selon la revendication précédente, ledit dispositif comportant plusieurs points de contrôle et plusieurs actionneurs, ledit procédé comportant les étapes :
- de génération de signaux de contrôle par une opération de filtrage inverse spatio-temporel à partir du son donné à générer,
- d'application des signaux de contrôle à tout ou partie des actionneurs.

11. Procédé de fonctionnement selon la revendication 10, comportant, préalablement à la génération des signaux de contrôle, pour chaque fréquence dans la gamme de fréquence de fonctionnement, les étapes :
- de détermination parmi les points de contrôle du ou des points de contrôle vibrant en phase avec un point de contrôle de référence et du ou des points de contrôle vibrant en opposition de phase par rapport au point de contrôle de référence,
- d'intégration dans l'opération de filtrage inverse spatio-temporel de générer des signaux de contrôle aux actionneurs, de sorte à amplifier les vibrations du ou des points de contrôle vibrant en phase, et à réduire les vibrations des points de contrôle vibrant en opposition de phase.

12. Procédé de fonctionnement selon la revendication 11 comportant l'étape d'intégration dans l'opération de filtrage inverse spatio-temporel, de générer des signaux de contrôle aux actionneurs de sorte à annuler les vibrations dans le dans les points de contrôle vibrant en opposition de phase.

13. Procédé de fonctionnement selon l'une des revendications 10, 11 ou 12, dans lequel plusieurs points de contrôle sont destinées à être mises en vibration pour générer un son et dans lequel les signaux de commande sont tels que lesdits points de contrôle sont mis en vibration pour générer ledit son donné successivement.

14. Procédé de fonctionnement selon l'une des revendications 10 à 13, la structure comportant des zones d'interaction mécaniques avec au moins un élément extérieur, ledit procédé comportant l'étape d'intégration dans l'opération de filtrage inverse spatio-temporel de génération des signaux de contrôle aux actionneurs de sorte à réduire les vibrations dans les zones vibrant en opposition de phase.

15. Procédé de fonctionnement selon l'une des revendications 9 à 14, la structure comportant au moins un élément de mesure pour détecter un changement de la vibration de la plaque et permettre une adaptation des fonctions de transfert.

## Patentansprüche

1. Akustikvorrichtung, die eine Struktur aufweist, umfassend eine Oberfläche (1), die an mindestens einem Kontrollpunkt in Schwingung versetzt wird, so dass sie einen Ton aussendet, und mindestens zwei Aktuatoren (A1), die in der Lage sind, eine Verformung der Oberfläche im Bereich des mindestens einen Kontrollpunkts (Z1) zu verursachen, so dass sie in Schwingung versetzt wird,
Steuermittel (6) der Aktuatoren (A1), die so konfiguriert sind, dass sie Steuersignale an die Aktuatoren senden, umfassend Berechnungsmittel (8) der Steuersignale, wobei die Berechnungsmittel eine räumlich-zeitliche Umkehrfilterung durchführen, die eine Transformation über die Amplitude und die Phase bei allen Frequenzen durch Berücksichtigung der von den mindestens zwei Aktuatoren gesendeten Signale bewirkt, so dass sie ausgehend von einem zu erzeugenden Ton voneinander abhängige Steuersignale an die Aktuatoren aussenden, so dass die Oberfläche an dem mindestens einen Kontrollpunkt (Z1) in Schwingung versetzt wird und den gegebenen Ton aussendet, und die Verzerrung, den Nachhall und die Ausbreitung der Wellen mindestens teilweise kompensieren.

2. Vorrichtung nach Anspruch 1, die mehrere Aktuatoren (A1, A2, A3, A4, A5) aufweist, die auf der Oberfläche verteilt sind, um den gegebenen Ton zu erzeugen und Schwingungen an mehreren Kontrollpunkten (Z1, Z2, Z3, Z4, Z5) der Oberfläche (1) zu kontrollieren.

3. Vorrichtung nach Anspruch 1 oder 2, wobei die Aktuatoren (A1, A2, A3, A4, A5) senkrecht zu dem oder den Kontrollpunkten (Z1, Z2, Z3, Z4, Z5) angeordnet sind.

4. Vorrichtung nach Anspruch 1 oder 2, wobei mindestens ein Teil der Kontrollpunkte in der Oberflächenebene von den Aktuatoren entfernt ist und wobei der Abstand zwischen jedem Aktuator und dem von ihm kontrollierten Kontrollpunkt in einer in der Oberfläche enthaltenen Richtung kleiner oder gleich dem größten Abstand zwischen der Abmessung des Aktuators in einer in der Oberfläche enthaltenen Richtung oder der Wellenlänge der von dem Aktuator erzeugten Schwingungen ist.

5. Vorrichtung nach einem der vorhergehenden Ansprüche, wobei die Aktuatoren piezoelektrische oder elektromagnetische, vorteilhaft elektrodynamische Aktuatoren sind.

6. Vorrichtung nach einem der Ansprüche 1 bis 5, wobei die Steuermittel so sind, dass sie Signale erzeugen, damit mindestens ein Teil der Aktuatoren den gegebenen Ton gleichzeitig oder nacheinander aussenden.

7. Vorrichtung nach einem der Ansprüche 1 bis 6, wobei die Steuermittel Übertragungsfunktionen umsetzen, wobei die Anzahl der Übertragungsfunktionen geringer ist als das Produkt aus der Anzahl der Aktuatoren und der Anzahl der Kontrollpunkte, wobei die Steuermittel vorteilhafterweise unendliche Impulsantwortfilter aufweisen.

8. Akustiksystem mit mindestens einer Vorrichtung nach Anspruch 1 bis 7, mindestens einem Element und Bereichen mechanischer Interaktion zwischen der Oberfläche der Struktur und dem Element, wobei die Struktur Kontrollpunkte aufweist, die die Interaktionsbereiche abdecken, und wobei die Berechnungsmittel Steuersignale erzeugen, so dass die Kontrollpunkte reduzierte Schwingungen haben oder nicht in Schwingung versetzt werden.

9. Betriebsverfahren einer akustischen Vorrichtung zum Erzeugen eines gegebenen Tons, wobei die Vorrichtung eine Struktur aufweist, umfassend eine Oberfläche, die an mindestens einem Kontrollpunkt in Schwingung versetzt werden kann, um einen gegebenen Ton auszusenden, und mindestens zwei Aktuatoren, die in der Lage sind, eine Verformung an der Oberfläche an dem mindestens einen Kontrollpunkt zu verursachen, um sie in Schwingung zu versetzen und den gegebenen Ton auszusenden, umfassend die folgenden Schritte:
- Erzeugen der Steuersignale durch eine räumlich-zeitliche Umkehrfilterung aus dem zu erzeugenden gegebenen Ton, wobei die räumlich-zeitliche Umkehrfilterung eine Transformation über die Amplitude und die Phase bei allen Frequenzen unter Berücksichtigung der von den mindestens zwei Aktuatoren gesendeten Signale bewirkt,
- Anlegen der voneinander abhängigen Steuersignale an mindestens zwei Aktuatoren, so dass die Oberfläche auf Höhe des mindestens einen Kontrollpunkts (Z1) in Schwingung versetzt wird und den gegebenen Ton aussendet und die Verzerrung, den Nachhall und die Ausbreitung der Wellen mindestens teilweise kompensiert wird.

10. Betriebsverfahren nach dem vorhergehenden Anspruch, wobei die Vorrichtung mehrere Kontrollpunkte und mehrere Aktuatoren aufweist, wobei das Verfahren folgende Schritte aufweist:
- Erzeugen von Steuersignalen durch eine räumlich-zeitliche Umkehrfilterung aus dem zu erzeugenden gegebenen Ton,
- Anlegen von Steuersignalen an alle oder einen Teil der Aktuatoren.

11. Betriebsverfahren nach Anspruch 10, das vor dem Erzeugen der Steuersignale für jede Frequenz im Betriebsfrequenzbereich folgende Schritte aufweist:
- Bestimmen zwischen den Kontrollpunkten des/der Schwingkontrollpunkte(s) in Phase mit einem Referenzkontrollpunkt und des/der Schwingkontrollpunkte(s) in Phasengegenstellung zum Referenzkontrollpunkt,
- Integrieren in die räumlich-zeitliche Umkehrfilterung zum Erzeugen von Steuersignalen an die Aktuatoren, um die Schwingungen des/der in Phase schwingenden Kontrollpunkte(s) zu verstärken und die Schwingungen der gegenphasig schwingenden Kontrollpunkte zu reduzieren.

12. Betriebsverfahren nach Anspruch 11, das den Schritt des Integrierens in die räumlich-zeitliche Umkehrfilterung umfasst, um Steuersignale an die Aktuatoren zu erzeugen, so dass die Schwingungen an den gegenphasig schwingenden Kontrollpunkten aufgehoben werden.

13. Betriebsverfahren nach einem der Ansprüche 10, 11 oder 12, wobei mehrere Kontrollpunkte zum Erzeugen eines Tons in Schwingung versetzt werden sollen und wobei die Steuersignale so sind, dass die Kontrollpunkte zum Erzeugen des gegebenen Tons nacheinander in Schwingung versetzt werden.

14. Betriebsverfahren nach einem der Ansprüche 10 bis 13, wobei die Struktur Bereiche mechanischer Interaktion mit mindestens einem äußeren Element aufweist, wobei das Verfahren den Schritt der Integration in die räumlich-zeitliche Umkehrfilterung zum Erzeugen von Steuersignalen an die Aktuatoren aufweist, so dass die Schwingungen in den gegenphasig schwingenden Bereichen reduziert werden.

15. Betriebsverfahren nach einem der Ansprüche 9 bis 14, wobei die Struktur mindestens ein Messelement aufweist, um eine Änderung der Schwingung der Platte zu erkennen und eine Anpassung der Übertragungsfunktionen zu ermöglichen.

## Claims

1. Acoustic device including a structure comprising a surface (1) capable of being put into vibration in at least one control point so as to emit sound, and at least two actuators (A1) capable of causing a deformation on the surface at said at least one control point (Z1) so as to put it into vibration,
means (6) of controlling said actuators (A1) configured to send control signals to said actuators, comprising means (8) of calculating said control signals, said calculation means implementing a spatiotemporal reverse filtering operation operating a transformation on the amplitude and the phase at all frequencies taking into account the signals emitted by said at least two actuators, so as to emit, from a sound to be generated, interdependent control signals to said actuators, so as to put the surface at said at least one control point (Z1) in vibration and to emit the given sound, and to at least partially compensate for the distortion, reverberation and propagation of the waves.

2. Device according to claim 1, including several actuators (A1, A2, A3, A4, A5) distributed over the surface so as to be able to generate the given sound and to control the vibrations in several control points (Z1, Z2, Z3, Z4, Z5) of the surface (1).

3. Device according to claim 1 or 2, wherein the actuators (A1, A2, A3, A4, A5) are arranged vertically in line with said control point(s) (Z1, Z2, Z3, Z4, Z5).

4. Device according to claim 1 or 2, wherein at least some of the control points are distant from the actuators in the plane of the surface and wherein the distance between each actuator and the control point it controls, in a direction contained in the surface, is less than or equal to the largest distance among the dimension of the actuator in a direction contained in the surface or to the wavelength of the vibrations generated by the actuator.

5. Device according to one of the preceding claims, wherein the actuators are piezoelectric actuators or electromagnetic actuators, advantageously electrodynamic.

6. Device according to one of claims 1 to 5, wherein the control means are such that they generate signals so that at least some of the actuators emit the given sound simultaneously or successively.

7. Device according to one of claims 1 to 6, wherein the control means implement transfer functions, the number of transfer functions being less than the product of the number of actuators by the number of control points, the control means advantageously including infinite pulse response filters.

8. Acoustic system including at least one device according to claim 1 to 7, at least one element and areas of mechanical interaction between the surface of the structure and the element, said structure including control points covering the areas of interaction, and wherein the calculation means generate control signals such that said control points have reduced vibrations or are not put into vibration.

9. Method for operating an acoustic device with a view to generating a given sound, said device including a structure comprising a surface capable of being put into vibration in at least one control point so as to emit a given sound, and at least two actuators capable of causing a deformation on the surface at said at least one control point so as to put it into vibration and emit the given sound, including the steps:
- of generating the control signals by a spatiotemporal reverse filtering operation from the given sound to be generated, the spatiotemporal reverse filtering operating a transformation on the amplitude and the phase at all frequencies taking into account the signals emitted by said at least two actuators,
- of applying the interdependent control signals to said at least two actuators, so as to put the surface at said at least one control point (Z1) in vibration and to emit the given sound, and at least partially compensating for the distortion, reverberation and propagation of the waves.

10. Operating method according to the preceding claim, said device including several control points and several actuators, said method including the steps:
- of generating control signals by a spatiotemporal reverse filtering operation from the given sound to be generated,
- of applying control signals to all or some of the actuators.

11. Operating method according to claim 10, including, prior to generating the control signals, for each frequency in the operating frequency range, the steps:
- of determining among the control points the vibrating control point(s) in phase with a reference control point and the vibrating control point(s) in phase opposition with respect to the reference control point,
- of integration in the spatiotemporal reverse filtering operation to generate control signals to the actuators, so as to amplify the vibrations of the vibrating control point(s) in phase, and to reduce the vibrations of the vibrating control points in phase opposition.

12. Operating method according to claim 11, including the step of integrating into the spatio-temporal reverse filtering operation, generating control signals to the actuators so as to cancel out the vibrations in the in the vibrating control points in phase opposition.

13. Operating method according to one of claims 10, 11 or 12, wherein several control points are intended to be vibrated to generate a sound and wherein the control signals are such that said control points are vibrated to generate said given sound successively.

14. Operating method according to one of claims 10 to 13, the structure including areas of mechanical interaction with at least one external element, said method including the step of integration into the spatiotemporal reverse filtering operation of generating control signals to the actuators so as to reduce vibrations in the vibrating areas in phase opposition.

15. Operating method according to one of claims 9 to 14, the structure including at least one measuring element for detecting a change in the vibration of the plate and enabling an adaptation of the transfer functions.
